# EUROPÄISCHE PATENTSCHRIFT

(11) **EP 0 908 256 B1**
(45) Veröffentlichungstag und Bekanntmachung des Hinweises auf die Patenterteilung: **02.04.2003**
(21) Anmeldenummer: 98118603.4
(22) Anmeldetag: 01.10.1998
(51) Int. Cl.: B22D 11/128

(54) **Verfahren und Anlage zur Erzeugung von Brammen in einer Stranggiessanlage**
Process and installation for the production of slabs in a continuous casting machine
Procédé et installation pour la fabrication de brames dans une installation de coulée continue

(30) Priorität: 11.10.1997 DE 19745056
(43) Veröffentlichungstag der Anmeldung: 14.04.1999
(73) Patentinhaber: SMS Demag AG, 40237 Düsseldorf (DE)
(72) Erfinder: Weyer, Axel Dipl.-Ing., 42349 Wuppertal (DE); Fischer, Lothar Dipl.-Ing., 41564 Kaarst (DE)
(74) Vertreter: Valentin, Ekkehard, Dipl.-Ing.

(56) Entgegenhaltungen:
- DE-A- 1 963 146
- DE-A- 4 306 853
- DE-C- 19 627 336
- US-A- 5 348 074

## Beschreibung

Die Erfindung ist auf ein Verfahren und eine Anlage zur Erzeugung von Brammen in einer Stranggießanlage gerichtet, mit einer der Gießkokille nachgeordneten, in Segmente unterteilten Strangführung, bestehend jeweils aus einem zweigeteilten Segmentrahmen, dessen Rahmenteile mittels Hydraulikzylindern miteinander verspannt sind und in die paarweise einander gegenüberliegende Rollen zur Stützung und zur Förderung des erstarrenden Gussstranges gelagert sind, wobei mindestens eine dieser Rollen, die Antriebsrolle, zur übertragung der Förderkräfte mit einer definierten Anstellkraft gegen den Gussstrang gedrückt wird.

Aus der DE 19 63 146 C1 ist eine Anlage zur Erzeugung von Brammen bekannt, bei der Teile des Rahmens der Strangführung mit ihren sich gegenüberliegenden Rollen zu Segmenten zusammengefasst sind, wobei die Segmentrahmen aus zwei die Rollen tragenden Jochrahmen bestehen und die Jochrahmen über Zuganker und Distanzstücke auf das Gießformat einstellbar sind.

Bei herkömmlichen Strangführungsgerüsten in Segmentbauweise nach der in der DE 19 63 146 C1 beschriebenen Art werden bei Bogenanlagen, bei denen der Gussstrang aus der vertikalen Gießrichtung in die horizontale Walzrichtung geführt wird, die Ober- und Unterrahmen der Segmente durch vier an den Ecken außerhalb der Gussstrangbahn angeordnete, die Rahmen verbindende Hydraulikzylinder gegeneinander verspannt. Die Einstellung auf unterschiedliche Strangdicken erfolgt hierbei durch Distanzstücke, gegen die die Rahmenteile gepresst werden. Eine Veränderung des Rollenabstandes während des Gießprozesses ist aufgrund der Konstruktion nicht möglich.

In der DE 43 06 853 C2 wird zur Behebung dieses Mangels vorgeschlagen, zwischen den Distanzstücken und dem jeweiligen Seitenrahmenteil einen Hydraulik-Plunger-Zylinder anzuordnen und dessen Ringkolben so zu bemessen, dass der Hydraulik-Plunger-Zylinder im druckentlasteten Zustand die Segmentteile auf den Abstand der Rollen fixiert, der der gewünschten Strangdicke entspricht. Durch diese Maßnahme wird eine Einstellung der Führungsrollen in drei definierten Positionen möglich.

Da bei diesen bekannten Strangführungsgerüsten die Hydraulikzylinder die Segmentrahmenteile gegen Distanzstücke pressen und somit nicht unmittelbar auf die den Gussstrang stützenden und führenden Rollen einwirken können, wird mindestens eine dieser Rollen, die Antriebsrolle, durch eigene hydraulische Anstellzylinder (meistens zwei je Antriebsrolle) mit der notwendigen Anstellkraft für die übertragung der Strangförderkräfte gegen den Gussstrang gepresst. Üblicherweise geschieht dies in der Mitte des Segmentes, wodurch sich je nach eingeleiteter Kraft eine Durchbiegung des entsprechenden Segmentseitenrahmens einstellen kann.

Es ist Aufgabe der Erfindung, die Strangführung bekannter Stranggießanlagen in Bezug auf ihre Konstruktion weiter auszubilden und insbesondere das bestehende Antriebskonzept zu verbessern.

Die gestellte Aufgabe wird vorrichtungsmäßig mit den kennzeichnenden Merkmalen des Anspruchs 1 und verfahrensmäßig mit den kennzeichnenden Merkmalen des Anspruchs 4 bei einer Stranggießanlage zur Erzeugung von Brammen, mit einer der Gießkokille nachgeordneten, in Segmente unterteilten Strangführung, bestehend jeweils aus einem zweigeteilten Segmentrahmen, dessen Rahmenteile mittels Hydraulikzylindern miteinander verspannt sind und in die paarweise einander gegenüberliegende Rollen zur Stützung und zur Förderung des erstarrenden Gussstranges gelagert sind, wobei mindestens eine dieser Rollen, die Antriebsrolle, zur Übertragung der Strangförderkräfte mit einer definierten Anstellkraft gegen den Gussstrang gedrückt wird, dadurch gelöst, dass die Segmentrahmenteile durch vier stufenlos positions- und kraftgeregelte hydraulische Segmentanstellzylinder mit Abstand miteinander verbunden und mit definierter Krafteinleitung gegeneinander verspannt sind.

In einer vorteilhaften Ausgestaltung der Erfindung ist die Antriebsrolle im Bereich der Ein- oder Auslaufseite des Segments am Segmentrand ohne die sonst üblichen eigenen Anstellzylinder angeordnet.

Durch die stufenlose Anstellung der Segmentposition über vorzugsweise vier positions- und kraftgeregelte Segmentanstellzylinder, also eine Wandlung der bekannten Segmentklemmzylinder in Segmentanstellzylinder, ergibt sich neben der Verspannung der Segmentrahmenteile mit Vorteil auch die Möglichkeit des definierten Einbringens der Anstellkräfte für die Förderung des Gussstranges in der Strangführung für verschiedene Prozesssituationen (Verbesserung der Ausfördertechnik in Betriebs- und Störfällen).

Weiterhin ist es möglich, durch entsprechende positions- und kraftgeregelte Anstellung der Segmentanstellzylinder die erforderlichen Anstellkräfte für die angetriebenen Rollen auf das Rollenpaar der Ein- oder Auslaufseite am Segmentrand zu übertragen. Die Antriebsrolle kann somit von der bisher üblichen Segmentmittenposition auf die Ein- oder Auslaufseite des Segments verlagert werden. Die Segmentanstellzylinder übernehmen dann zusätzlich die Aufgabe der Übertragung der Anstellkräfte für die Förderung des Stranges, mit dem Vorteil, dass keine Segmentseitenrahmendurchbiegung durch die sonst üblicherweise in der Mitte angreifenden Anstellzylinder für die Antriebsrolle mehr erfolgt, da diese zusätzlichen Anstellzylinder nun mit Vorteil nicht mehr erforderlich sind.

Durch die Maßnahmen der Erfindung ist eine optimale Krafteinleitung für die Übertragung der Strangförderkräfte gegeben mit den weiteren Vorteilen, dass für die Antriebsrolle durch entsprechende Positions- und Kraftregelung der Segmentanstellzylinder sowohl eine Anti-Blockier-Regelung als auch eine Anti-Schlupf-Regelung ermöglicht wird.

Weitere Vorteile, Einzelheiten und Merkmale der Erfindung werden nachfolgend anhand von einem in schematischen Zeichnungsfiguren dargestellten Ausführungsbeispiel näher erläutert, das dem Stand der Technik gegenübergestellt wird.

Es zeigen:
- Fig. 1: die Strangführung einer Stranggießanlage mit Segmenten nach dem Stand der Technik,
- Fig. 2: einen Schnitt durch ein Segment nach dem Stand der Technik mit dargestelltem Antrieb,
- Fig. 3: grafische Darstellung der aufzubringenden Kräfte auf ein Segment entsprechend Fig. 2,
- Fig. 4: einen Schnitt durch ein Segment gemäß der Erfindung,
- Fig. 5: einen Schnitt durch ein Segment gemäß Fig. 4, um 90° gedreht,
- Fig. 6: einen Schnitt durch ein Segment gemäß der Erfindung mit dargestelltem Antrieb,
- Fig. 7: grafische Darstellung der aufzubringenden Kräfte auf ein Segment entsprechend Fig. 6.

In Figur 1 ist eine Strangführung (10) einer bekannten Stranggießanlage, bestehend aus insgesamt 12 Segmenten (14, 14') dargestellt, in der der aus der Kokille (11) austretende Gussstrang (12) mittels einander gegenüberliegender Rollen (13, 13') im Bogen aus der senkrechten Gießrichtung in die waagerechte Walzrichtung (15) geführt und gefördert wird.

Je Segment (14) und zwar jeweils in der Segmentmitte angeordnet, ist eine dieser Rollen (13) (Segment 3 und Segment 4) als Antriebsrolle (13') ausgebildet; in den weiteren Segmenten (14') sind jeweils zwei einander gegenüberliegende Rollen (13') als Antriebsrollen ausgebildet.

In Figur 2 ist ein nach dem Stand der Technik ausgebildetes Segment (14) mit einer Antriebsrolle (13') in einem Schnitt parallel zur Förderrichtung (26) dargestellt. Das Segment (14) besteht aus einem Segmentoberrahmen (16), der mittels Hydraulikklemmzylinder (17) gegen den Segmentunterrahmen (18) gedrückt wird. Hierbei sorgen Distanzstücke (19), entsprechend dem Strangformat, für einen gleichbleibenden Abstand der Rahmenteile (16, 18) voneinander.

Die in der Mitte des Segmentes (14) oben angeordnete Antriebsrolle (13') wird zur übertragung der erforderlichen Strangförderkräfte auf den Gussstrang (12) mit zwei hintereinander liegenden Anstellzylindern (20) gegen den Gussstrang (12) gedrückt, damit das vom Motor (21) über Getriebe (22) und Antriebswelle (23) auf die Antriebsrolle (13') abgegebene Drehmoment optimal auf den Gussstrang (12) zu dessen Förderung übertragen wird.

In Figur 3 sind die von den Hydraulikzylindern (17, 20, Fig. 2) aufzubringenden Kräfte aufgetragen. Es sind dies die zur Segmentverspannung erforderlichen Klemmkräfte (24) sowie die zur übertragung der Strangförderkräfte erforderliche Anstellkraft (25), die notwendig sind, damit die in die Segmentrahmenteile (16, 18, Fig. 2) gelagerten Rollen (13, 13') ihre Funktion als Stütz- und Förderorgane zum Transport des Gussstranges (12) in Förderrichtung (26) erfüllen können.

Die Figuren 4 und 5 zeigen ein Segment (30) gemäß der Erfindung in zwei Schnittpositionen, und zwar einmal parallel zur Förderrichtung (26, Fig. 4) und dann senkrecht zur Förderrichtung (26, Fig. 5).

Anstelle der bei den bekannten Segmenten (14) zur Verspannung der Segmentrahmenteile (16, 18) verwendeten Hydraulikklemmzylinder, die gegen Distanzstücke (19) wirkend die beiden Segmentrahmenteile (16, 18) gegeneinander verspannen, sind gemäß der Erfindung positions- und kraftgeregelte Segmentanstellzylinder (31) am Segment (30) angeordnet, die so geregelt werden können, dass Distanzstücke nicht mehr erforderlich sind, um den erforderlichen Abstand der Rollen voneinander aufrecht zu erhalten.

In Figur 6 ist ein gemäß der Erfindung ausgebildetes Segment (30) in einem Schnitt parallel zur Förderrichtung (26) mit einer Antriebsrolle (13') dargestellt. Die Antriebsrolle (13') ist am Segmentrand angeordnet, und zwar an der Segmenteinlaufseite, bezogen auf die Förderrichtung (26), da mit Hilfe der positions- und kraftgeregelten Segmentanstellzylinder (31) die erforderliche Anstellkraft für die Antriebsrolle (13') zum Segmentrand hin verlagert wurde, so dass eigene Anstellzylinder für die Antriebsrolle (13') wie bei dem bekannten Segment (14), nicht mehr erforderlich sind.

In Figur 7 sind wie bei Fig. 3 die von den Hydraulikzylindern aufzubringenden Kräfte, diesmal für die Hydraulikanstellzylinder (31) aufgetragen. Es sind dies die gleichgroßen Anstellkräfte (25) für die übertragung der Strangförderkräfte, die aber nicht mehr von zwei eigenen Anstellzylindern (20, Fig. 2), sondern von zwei Segmentanstellzylindern (31) aufgebracht werden. Die weiterhin von den Segmentanstellzylindern (31) aufzubringenden Anstellkräfte (27) für die Kompensierung
- der ferrostatischen Last des Stranges,
- der Softreduktion und
- der Gewichtskraft
sind insgesamt kleiner als bei dem bekannten Segment (14), da hier keine Klemmkräfte mehr aufzubringen und nur die vom Gussstrang bzw. seiner Förderung geforderten Kräfte einzuleiten sind.

Die im Ausführungsbeispiel aufgezeigten Maßnahmen und Merkmale der Erfindung sind in gleicher Weise auch auf Segmente mit zwei Antriebsrollen anwendbar, wobei gemäß der Erfindung die Antriebsrollen auch an der Segmentauslaufseite angeordnet sein können.

## Patentansprüche

1. Vorrichtung zur Erzeugung von Brammen in einer Stranggießanlage, mit einer der Gießkokille (11) nachgeordneten, in Segmente (14, 14', 30) unterteilten Strangführung (10), bestehend jeweils aus einem zweigeteilten Segmentrahmen (16, 18), dessen Rahmenteile mittels Hydraulikzylindern (17, 31) miteinander verspannt sind und in die paarweise einander gegenüberliegende Rollen (13, 13') zur Stützung und zur Förderung des erstarrenden Gussstranges (12) gelagert sind, wobei mindestens einer dieser Rollen (13, 13'), die Antriebsrolle (13'), zur Übertragung der Strangförderkräfte mit einer definierten Anstellkraft gegen den Gussstrang (12) gedrückt wird, **dadurch gekennzeichnet, dass** durch vier stufenlos positipns- und kraftgeregelte hydraulische Segmentanstellzylinder (31) die Rahmenteile (16, 18) des zweigeteilten Segments (30) mit Abstand miteinander verbunden und mit definierter Krafteinleitung gegeneinander verspannt sind und mindestens eine Antriebsrolle (13') gegen den Gussstrang (12) gedrückt ist.

2. Vorrichtung nach Anspruch 1, **dadurch gekennzeichnet, dass** mindestens eine Antriebsrolle (13') am einlaufseitigen Segmentrand, bezogen auf die Förderrichtung (26), angeordnet ist.

3. Vorrichtung nach Anspruch 1, **dadurch gekennzeichnet, dass** mindestens eine Antriebsrolle (13') am auslaufseitigen Segmentrand, bezogen auf die Förderrichtung (26), angeordnet ist.

4. Verfahren zu Erzeugung von Brammen in einer Stranggießanlage, mit einer der Gießkokille (11) nachgeordneten, aus zweigeteilten durch Hydraulikzylinder miteinander verbundenen und gegeneinander verspannten Segmentrahmenteilen (16,18) bestehenden Strangführung (10), in der der Gussstrang (12) aus der vertikalen Gießrichtung in die horizontale Walzrichtung geführt und dabei durch einander paarweise gegenüberliegenden Rollen (13, 13') gestützt und durch mindestens eine mit definierter Anstellkraft gegen den Gussstrang (12) gedrückten Antriebsrolle (13') gefördert wird, unter Verwendung eines Segments (30) nach einem der vorhergehenden Ansprüche 1 bis 3, **dadurch gekennzeichnet, dass** die vier Segmentanstellzylinder (31) des Segments (30) so positions- und kraftgeregelt werden, dass zusätzlich zur Verspannung der Segmentrahmenteilen (16,18) durch die Segmentanstellzylinder (31) auch die erforderliche definierte Anstellkraft zur Übertragung der Förderkräfte auf mindestens eine Antriebsrolle (13') aufgebracht wird.

5. Verfahren nach Anspruch 4, **dadurch gekennzeichnet, dass** die vier Segmentanstellzylinder (31) so positions- und kraftgeregelt werden, dass die erforderliche Anstellkraft zur Übertragung der Förderkräfte auf mindestens eine Antriebsrolle (13') am Segmentrand (Ein- oder Auslaufteil) des Segments (30) übertragen wird.

6. Verfahren nach Anspruch 4 oder 5, **dadurch gekennzeichnet, dass** durch die stufenlose Positions- und Kraftregelung der Segmentanstellzylinder (31) eine Anti-Blockier-Regelung der Antriebsrolle (13') ermöglicht wird.

7. Verfahren nach Anspruch 4, 5 oder 6, **dadurch gekennzeichnet, dass** durch die stufenlose Positions- und Kraftregelung der Segmentanstellzylinder (31) eine Anti-Schlupf-Regelung der Antriebsrolle (13') ermöglicht wird.

## Claims

1. Device for producing slabs in a continuous casting plant, with a strip guide (10) which is arranged downstream of the casting mould (11) and divided into segments (14, 14', 30), consisting in each instance of a segment frame (16, 18) which is divided in two and the frame parts of which are tightened together by means of hydraulic cylinders (17, 31), rollers (13, 13') for supporting and conveying the hardening cast strip (12) being mounted in the frame parts to be disposed opposite one another in pairs, wherein at least one of these rollers (13, 13')- the drive roller (13') - is urged by a defined adjusting force against the cast strip (12) for transmission of the strip conveying forces, **characterised in that** the frame parts (16, 18) of the segment (30) divided into two are connected together' at a spacing by four stepless position-regulated and force-regulated hydraulic segment adjusting cylinders (31) and are tightened relative to one another by a defined introduction of force and at least one drive roller (13') is pressed against the cast strip (12).

2. Device according to claim 1, **characterised in that** at least one drive roller (13') is arranged at the segment edge at the inlet side referred to the conveying direction (26).

3. Device according to claim 1, **characterised in that** at least one drive roller (13') is arranged at the segment edge at the outlet side referred to the conveying direction (26).

4. Method of producing slabs in a continuous casting plant, with a strip guide (10) which is arranged downstream of the casting mould (11) and consists of segment frame parts (16, 18) divided into two and connected together and tightened relative to one another by hydraulic cylinders and in which the cast strip (12) is guided from the vertical casting direction to the horizontal rolling direction and in that case supported by rollers (13, 13'), which are disposed opposite one another in pairs, and conveyed by at least one drive roller (13') pressed against the cast strip (12) by a defined adjusting force, with use of a segment (30) according to one of the preceding claims 1 to 3, **characterised in that** the four segment adjusting cylinders (31) of the segment (30) are so position-regulated and force-regulated that in addition to tightening of the segment frame parts (16, 18) by the segment adjusting cylinders (31) the requisite defined adjusting force is applied for transmission of the conveying forces to at least one drive roller (13').

5. Method according to claim 4, **characterised in that** the four segment adjusting cylinders (31) are so position-regulated and force-regulated that the requisite adjusting force for transmission of the conveying forces to at least one drive roller (13') is transmitted to the segment edge (entry part or exit part) of the segment (30).

6. Method according to claim 4 or 5, **characterised in that** an anti-blocking regulation of the drive roller (13') is made possible by the stepless position regulation and force regulation of the segment adjusting cylinder (31).

7. Method according to claim 4, 5 or 6, **characterised in that** an anti-slip regulation of the drive roller (13') is made possible by the stepless position regulation and force regulation of the segment adjusting cylinder (31).

## Revendications

1. Dispositif pour la production de brames dans une installation de coulée continue, présentant un dispositif de guidage (10) du brin disposé en aval de la lingotière (11), divisé en segments (14, 14', 30), constitué à chaque fois d'un cadre (16, 18) de segment divisé en deux, dont les parties de cadre sont tendues l'une par rapport à l'autre via des vérins hydrauliques (17, 31) et dans lesquelles sont logés des galets (13, 13') disposés par paire l'un en face de l'autre pour soutenir et transporter un brin de coulée (12) en solidification, au moins un des ces galets (13, 13'), le galet d'entraînement (13'), étant comprimé pour transmettre la force de transport du brin avec une force de réglage définie contre le brin coulé (12), **caractérisé en ce que** grâce à quatre vérins (31) de réglage des segments, hydrauliques, réglables en continu en position et en force, les parties (16, 18) de cadre du segment (30) divisé en deux sont attachées à une certaine distance l'une avec l'autre et serrées l'une contre l'autre avec une introduction de force définie et au moins un galet d'entraînement (13) est comprimé contre le brin coulé (12).

2. Dispositif selon la revendication 1, **caractérisé en ce qu'**au moins un galet d'entraînement (13') est disposé au niveau du bord à l'entrée du segment par rapport au sens (26) du transport.

3. Dispositif selon la revendication 1, **caractérisé en ce qu'**au moins un galet d'entraînement (13') est disposé au niveau du bord à la sortie du segment par rapport au sens (26) du transport.

4. Procédé pour 1a production de brames dans une installation de coulée continue, présentant un dispositif de guidage (10) du brin disposé en aval de la lingotière (11), constitué de pièces (16, 18) de cadre de segment divisées en deux, raccordées l'une à l'autre et serrées l'une contre l'autre par des vérins hydrauliques, dans lequel le brin coulé (12) est guidé d'un sens de coulée vertical dans la direction de laminage horizontale et soutenu par des galets (13, 13') disposés par paire l'un autre de l'autre et transporté par au moins un galet d'entraînement (13') comprimé avec une force de réglage définie contre le brin coulé (12), en utilisant un segment (30) selon l'une quelconque des revendications précédentes 1 à 3, **caractérisé en ce que** les quatre vérins (31) de réglage du segment (30) sont réglés en position et en force de telle manière qu'en plus du serrage des pièces (16, 18) du cadre de segment par les vérins (31) de réglage du segment, la force de réglage définie nécessaire pour la transmission de la force de transport sur au moins un galet d'entraînement (13') est également appliquée.

5. Procédé selon la revendication 4, **caractérisé en ce que** les quatre vérins (31) de réglage du segment sont réglés en position et en force de telle manière que la force de réglage nécessaire pour la transmission de la force de transport est transmise à au moins un galet d'entraînement (13') sur le bord (partie à l'entrée ou à la sortie) du segment (30).

6. Procédé selon la revendication 4 ou 5, **caractérisé en ce qu'**un réglage antiblocage du galet d'entraînement (13') devient possible par le réglage continu en position et en force des vérins (31) de réglage du segment.

7. Procédé selon les revendications 4, 5 ou 6, **caractérisé en ce qu'**un réglage anti-patinage du galet d'entraînement (13') devient possible par le réglage continu en position et en force des vérins (31) de réglage du segment.
